# EUROPÄISCHE PATENTSCHRIFT

(11) **EP 0 831 005 B1**
(45) Veröffentlichungstag und Bekanntmachung des Hinweises auf die Patenterteilung: **20.04.2011**
(21) Anmeldenummer: 97250196.9
(22) Anmeldetag: 26.06.1997
(51) Int. Cl.: B61G 11/16, B61F 19/00, B61D 15/06

(54) **Untergestellvorbau und Deformationselement an Fahrzeugen, insbesondere Schienenfahrzeugen**
Underframe front part and deformation element on vehicles, especially rail vehicles
Avant-corps de châssis et élément déformable pour véhicules, notamment pour véhicules ferroviaires

(30) Priorität: 10.09.1996 DE 19638739
(43) Veröffentlichungstag der Anmeldung: 25.03.1998
(73) Patentinhaber: Bombardier Transportation GmbH, 10785 Berlin (DE)
(72) Erfinder: Erdmann, Marc, 10439 Berlin (DE); Heidgen, Karsten, Dipl.-Ing., 10407 Berlin (DE); Scharf, Steffen, Dipl.-Ing., 14482 Potsdam (DE)
(74) Vertreter: Broydé, Marc

(56) Entgegenhaltungen:
- EP-A- 0 264 605
- AT-B- 237 675
- AT-B- 303 811
- AT-B- 375 315

## Beschreibung

Die Erfindung bezieht sich auf die Stirnseite in einem Untergestell eines Fahrzeuges, insbesondere Schienenfahrzeug sowie auf ein Deformationselement, das beispielsweise an dem Untergestellvorbau angebaut werden kann.

Es ist bekannt, dass Betreiber von Schienenfahrzeugen neben der Vervollkommnung der hohen aktiven Systemsicherheit in zunehmendem Maß eine Verbesserung der passiven Fahrzeugsicherheit fordern.

Eine Möglichkeit sicherheitsorientierter Strukturauslegung ist die Schaffung von Deformationszonen. Diese werden vorzugsweise außerhalb der eigentlichen Tragstruktur angeordnet, um eine kostengünstige Instandsetzung zu ermöglichen und Fahrzeug und Insassen vor den Auswirkungen unfallbedingter Stöße zu schützen. Einrichtung, die diesen Erfordernissen entsprechen, sind als Stauchrohre, die bei Überlastung gefaltet werden, als Aufweitungsrohre mit wandernden plastischen Gelenken sowie als Absorberpatronen mit Aluminiumwaben bekannt.

Aus der EP 0 264 605 ist eine Pufferstöß-Energieverzehreinrichtung mit einer primären, in eine Mittelpufferkupplung integrierten Energieverzehreinrichtung sowie einer sekundären, die aus überhöhten Auflaufstößen resultierende Aufstoßenergie absorbierenden Energieverzehreinrichtung bekannt. Ein horizontaler Kupplungsquerträger ist längsverschieblich im Fahrzeug-Kopfstück angeordnet. Am Querträger sind in Fahrzeug-Längsachse gelenkig die Mittelpufferkupplung und seitlich nahe seinen Querenden die sekundäre Energieverzehreinrichtung angebracht. Die äußeren Längsträger des Untergestellrahmens des Schienenfahrzeugs sind an ihren Längsenden mit zur Fahrzeuglängsmitte weisenden Konsolen ausgestattet, die auf ihrer zum Kopfende des Schienenfahrzeugs weisenden Seite die sekundäre Energieverzehreinrichtung und auf ihrer zur Fahrzeugquermitte weisenden Seite den Kupplungsquerträger tragen. Hierbei besteht die sekundäre Energieverzehreinrichtung aus über das Kopfende des Schienenfahrzeugs ragenden seitenpufferähnlichen Stoßelementen mit stirnseitigen Kletterschutzeinrichtungen sowie aus an den Konsolen abgestützten mechanischen, hydraulischen oder elastomeren Arbeitsgliedern, wobei die Stoßelemente in Führungen der Konsolen geführt mit dem Kupplungsquerträger kraftschlüssig verbunden sind.

Aus der AT-B-237 675 ist ferner eine Stoßvorrichtung bekannt, bei welcher den äußeren elastisch arbeitenden Puffern je eine auswechselbare Deformationseinrichtung nachgeschaltet ist, die rohrförmige, metallische Deformationsglieder aufweist, welche unter dem Druck abnormal starker Stöße plastisch verformbar sind. Die äußeren Puffer weisen je eine Pufferhülse auf, welche an einer mit den rohrförmigen Deformationsgliedern fest verbundenen, in einer Aussparung des Fahrzeugkopfträgers geführten Stützplatte befestigt und abgestützt ist. Die Puffer besitzen eine Geradführung mittels einer in den Kopfträger hineinragenden Verlängerung.

In der EP 0621416 A1 wird eine Einrichtung vorgeschlagen, die beim doppelstöckigen TGV der SNCF verwirklicht ist und auf einer konsequenten Einteilung des Fahrzeugkastens in kontrolliert deformierbare Bereiche und demgegenüber widerstandsfähige Sicherheitsbereiche beruht. Die kontrollierte Deformation wird durch ein in verschiedenen Varianten ausgebildetes Hohlprofil erreicht.

Das Energieabsorptionsvermögen des Profils lässt sich mit dem von Stahlkästen vergleichen, wobei Energieabsorption und Deformationsstabilität durch einen gegenüber einem bloßen Hohlkasten besonderen Querschnitt verbessert werden.

Zur Bewertung derartiger energieabsorbierender Bauteile werden verschiedene Effektivitätskenngrößen nach folgendem Schema verwendet:

Darin bedeuten:
- F: Stauchkraft
- F: peak Spitzenwert der Stauchkraft
- F avg: Mittelwert der Stauchkraft
- A.E.: Cruch Force Efficiency = Ausnutzungsgrad
- E = FdS: Verformungsarbeit
- Emax theor: theoretische (ideale) Verformungsarbeit
- S: Stauchweg
- S max: maximaler Stauchweg
- S.E.: Stroke Efficiency = Stauchungsgrad
- ls: Schlauchlänge
- lo: Ausgangslänge

Gewünscht sind folgende Eigenschaften:
   hoher Ausnutzungsgrad A.E.
   hoher Stauchungsgrad S.E.
   Widerstandsvermögen gegen vertikale Belastungen (Tragvermögen, Deformationsstabilität und Aufkletterschutz);
   geringer Raumbedarf (Einbauraum);
   geringe Masse;
   minimale Kosten /Fertigungsaufwand/ Unterhaltungsawand.

Insbesondere Wabenstrukturen zeichnen sich durch nahezu ideale Ausnutzungsparameter (A.E.,S.E.) sowie geringe Masse aus, können aber selbst keine tragenden Funktionen wahrnehmen. Aluminiumwaben werden deshalb in Verbindung mit einer teleskopartigen Führung als Absorberpatronen angeboten. Profile, wie beispielsweise Hohlkästen, können konventionelle Lasten aufnehmen, weisen aber im allgemeinen schlechtere Ausnutzungsgrade bzw. ein ungünstiges Verhältnis zwischen Arbeitshub und Baulänge (Stauchungsgrad) auf. Das Masse-Leistungs-Verhältnis ist oft unbefriedigend.

Aufgabe der Erfindung ist es, einen Untergestellvorbau mit einer Deformationszone sowie ein für derartige Deformationszonen leicht austauschbares Bauteil der eingangs genannten Art zu schaffen, wobei durch die Kombination günstiger Eigenschaften die Nachteile bekannter Lösungen überwunden werden. Die Aufgabe wird erfindungsgemäß durch die Merkmale der Patentansprüche gelöst. Die Vorteile der Erfindung gegenüber den bekannten Einrichtungen sind günstige Ausnutzungs- und Stauchungsgrade sowie ein günstiges Masse-Leistungs-Verhältnis. Die Einrichtung kann einfach aus DIN-Halbzeugen mit geringen Kosten hergestellt werden.

Ein Ausführungsbeispiel der Erfindung soll anhand der Zeichnungen näher erläutert werden. Die Zeichnungen zeigen in:
Fig. 1 bis Fig.3: verschiedene Mantelformvarianten,
Fig. 4 bis Fig.6: verschiedene Querschnittsvarianten,
Fig. 7: die Draufsicht auf das Kopfende eines Untergestells,
Fig. 8: eine Seitenansicht des Deformationselements mit Trigger und Stegen,
Fig. 9: einen Schnitt durch das Deformationselement mit Kern und Zwischenlagen,
Fig.10: einen Schnitt durch das Deformationselement mit Montageplatte.

Gemäss Fig. 1 bis 3 können Kerne 3 mit unterschiedlichen bekannten Mantelformen umhüllt sein. Die Querschnitte der Kerne 3 können ebenfalls unterschiedlich in bekannter Weise ausgebildet sein (Fig. 4 bis 6). Der Mantel 2 kann aus unterschiedlichen Teilen bestehen, die in bekannter Weise verbunden sind. Bei der Anordnung nach Fig. 7 soll nach der Erschöpfung des Hubes einer Kupplung 10, dem Versagen von Abrisselementen 11 und dem Zurückweichen der Kupplung 10 in einen Kupplungsschacht 12 die Lasteinleitung über zwei seitlich an einem Untergestell 4 in Pufferposition angeordnete Deformationselemente 1 erfolgen. Das Untergestell 4 ist gegenüber der Kuppelebene um den Hub der Kupplung 10 und die Länge der Deformationselemente 1 zurückgesetzt. An der Front dieser Deformationselemente 1 befinden sich die Profilplatten 13, um während der Kollision vertikale Verschiebungen der Fahrzeuge gegeneinander zu vermeiden.

Die gesamte Einrichtung befindet sich hinter einer Verkleidung 14, die lediglich eine Öffnung 15 für die Kupplung 10 besitzt. Die Deformationselemente 1 gemäss Fig. 8 bis 10 bestehen entsprechend aus U-förmig abgekanteten Blechen, die mit Hilfe eines dazwischengesetzten Blechstreifens 7 zu einem Mantel 2 in Form eines Hohlkastens verschweißt sind. Der Blechstreifen 7 verbessert gleichzeitig die Verformungsarbeit E, den Ausnutzungsgrad A.E. und das vertikale Lastaufnahmevermögen. Die Vorderseite ist mit einer aufgeschweißten Platte 16 verschlossen, die Bohrungen 17 zum Befestigen der Profilplatte 13 besitzt. Am hinteren Ende ist der Mantel 2 mit einer Montageplatte 18 zur Befestigung an dem Untergestell 4 versehen.

Zur Verbesserung des Ausnutzungsgrades A. E. wird der Mantel 2 am angestoßenen Ende mit zwei gegenüberliegenden geometrischen Triggern 6 versehen. Dafür wird ein trapezförmiger Teil der Blechfläche durch ein von außen aufgeschweißtes Blech etwa der halben Blechdicke des Mantels 2 ersetzt. Die Trapezform ermöglicht durch die nach hinten wieder zunehmende Querschnittsfläche des Mantels 2 eine gegenüber dem rechteckförmigen oder quadratischen Trigger gleichmäßigere Stauchkurve. Quer zur Lastrichtung aufgeschweißte Stege 8 unterstützen eine gleichmäßige Faltung. Bei Aufstoßen verformt sich der Mantel 2 über seinen gesamten Querschnitt in einem für Hohlkästen dieser Dimension typischen Rautenbeulmodus. Zur Verbesserung der Ausnutzungsgrades A.E. befindet sich im Inneren des Mantels 2 ein Kern 3 aus Polycarbonat-Tubuswabenblöcken. Dieser zeichnet sich gegenüber gebräuchlichen Aluminium-Hexwabenstrukturen durch einen wesentlich günstigeren Beschaffungspreis, hohe Altersbeständigkeit und Korrosionsfreiheit aus. Die EA-Parameter sind vergleichbar. Die Höhe der einzelnen Blöcke entspricht etwa der Wellenlänge der Faltung. Zwischenlagen 9 als Druckplatten aus Hartgewebe verhindern unerwünschte Versagensmodi im Stossbereich der Blöcke.

Der Ausnutzungsgrad (A.E.) des Deformationselementes 1 liegt bei ca. 80 %, der maximale Stauchungsgrad bei ca. 70 %.

Es ist denkbar und im Sinne der Erfindung das Deformationselement auch in anderen Bereichen als dem des beschriebenen Untergestellvorbau zu verwenden.

Aufstellung der verwendeten Bezugszeichen
1 Deformationselement
2 Mantel
3 Kern
4 Untergestell
6 Trigger
7 Blechstreifen
8 Steg
9 Zwischenlage
10 Kupplung
11 Abrisselement
12 Kupplungsschacht
13 Profilplatte
14 Verkleidung
15 Öffnung
16 Platte
17 Bohrung
18 Montageplatte

## Patentansprüche

1. Untergestellanordnung für Schienenfahrzeuge zur Aufnahme der kinetischen Energie bei Zusammenstößen, wobei zwei vorrangig arbeitsaufnehmende Deformationselemente (1) seitlich an einem vorrangig tragfähigen Untergestell (4) angeordnet und mit dem Untergestell (4) verbunden sind, **dadurch gekennzeichnet, dass** die zwei Deformationselemente aus einem in sich geschlossenen mit einem in definierter Stoßrichtung wirkenden energieabsorbierenden Material als Kern (3) gefüllten tragfähigen verformbaren Mantel (2) bestehen.

2. Untergestellanordnung nach Anspruch 1, wobei der Mantel aus Metall besteht.

3. Untergestellanordnung nach Anspruch 1 oder 2, wobei die Vorderseite des Mantels mit einer Platte (16) verschlossen ist.

4. Untergestellanordnung nach Anspruch 3, wobei der Kern (3) aus miteinander verbundenen Längsröhren gebildet wird.

5. Untergestellanordnung nach Anspruch 2, wobei der metallische Mantel (2) in der Form eines Hohlkastens aus U-förmig abgekanteten Blechen besteht, die mit einem Blechstreifen (7) zusammengefügt sind.

6. Untergestellanordnung nach einem der Ansprüche 1 bis 5, wobei der Mantel (2) im vorderen Bereich Trigger (6) aufweist.

7. Untergestellanordnung nach Anspruch 6, wobei der Mantel (2) mit Stegen (8) versehen ist.

8. Untergestellanordnung nach Anspruch 7, wobei die Stege (8) quer zur Lastrichtung aufgeschweißt sind.

9. Untergestellanordnung nach einem der Ansprüche 3 bis 7, wobei der Kern (3) aus mindestens einem Block besteht

10. Untergestellanordnung nach Anspruch 9, wobei der Kern (3) aus mehreren Blöcken besteht, die durch Zwischenlagen (9) als wirkende Druckplatten getrennt werden.

11. Untergestellanordnung nach Anspruch 8, wobei die Höhe der einzelnen Blöcke etwa der Wellenlänge der Faltung entspricht und im Stoßbereich der Blöcke die Zwischenlagen (9) aus Hartgewebe bestehen.

12. Untergestellanordnung nach einem der Anspruch 1 bis 11, **dadurch gekennzeichnet, dass** eine Kupplung (10) durch Abrisselemente (11) an dem Untergestell (4) befestigt ist.

13. Untergestellanordnung nach Anspruch 12, **dadurch gekennzeichnet, dass** die Deformationselemente (1) so angeordnet sind, dass bei Erschöpfung des Hubes der Kupplung (10), Versagen der Abrisselemente (11) und Zurückweichen der Kupplung (10) in einen Kupplungsschacht (12) die Lasteinleitung über die Deformationselemente (1) erfolgt.

14. Untergestellanordnung nach einem der Ansprüche 1 bis 13, **dadurch gekennzeichnet, dass** eine Verkleidung (14) dem Untergestell (4) vorgebaut ist, wobei die Verkleidung (14) nur eine Öffnung (15) für die Kupplung (10) aufweist, und an der Verkleidung (14) im Bereich der Platten (16) außen Profilplatten (13) angeordnet sind.

15. Verfahren zur Aufnahme der Kinetischen Energie bei Zusammenstößen an einer Untergestellanordnung für Schienenfahrzeuge, **dadurch gekennzeichnet, dass** nach Erschöpfung des Hubes einer Kupplung (10), dem Versagen von Abrisselemente (11) und dem Zurückweichen der Kupplung (10) in einen Kupplungsschacht (12) die Lasteinleitung über zwei aus einem in sich geschlossenen mit einem in definierter Stoßrichtung wirkenden energieabsorbierenden Material als Kern (3) gefüllten tragfähigen verformbaren Mantel (2) bestehende Deformationselemente (1) erfolgt.

## Claims

1. An undercarriage arrangement for rail vehicles for absorbing the kinetic energy in the event of collisions, wherein two deformation elements (1) essentially for absorbing work are arranged at the side of an undercarriage (4) essentially able to bear a load and are connected to the undercarriage (4), **characterized in that** the two deformation elements (1) comprise a self-contained deformable covering (2) able to bear a load and filled with an energy-absorbing material as a core (3) acting in a defined direction of impact.

2. An undercarriage arrangement according to claim 1, wherein the covering consists of metal.

3. An undercarriage arrangement according to claim 1 or 2, wherein the front side of the covering is closed by a plate (16).

4. An undercarriage arrangement according to claim 3, wherein the core (3) is formed from longitudinal tubes connected to one another.

5. An undercarriage arrangement according to claim 2, wherein the metallic covering (2) in the form of a hollow box comprises metal sheets which are angled into a U shape and which are joined with a strip of metal sheet.

6. An undercarriage arrangement according to any one of claims 1 to 5, wherein the covering (2) has triggers (6) in the front region.

7. An undercarriage arrangement according to claim 6, wherein the covering (2) is provided with webs (8).

8. An undercarriage arrangement according to claim 7, wherein the webs (8) are welded on transversely to the direction of loading.

9. An undercarriage arrangement according to any one of claims 3 to 7, wherein the core (3) comprises at least one block.

10. An undercarriage arrangement according to claim 9, wherein the core (3) comprises a plurality of blocks which are separated by intermediate layers (9) as acting pressure plates.

11. An undercarriage arrangement according to claim 8, wherein the height of the individual blocks corresponds substantially to the wavelength of the folding and the intermediate layers (9) in the impact region of the blocks consist of laminated fabric.

12. An undercarriage arrangement according to any one of claims 1 to 11, **characterized in that** a coupling (10) is fastened to the undercarriage (4) by break-away elements (11).

13. An undercarriage arrangement according to claim 12, **characterized in that** the deformation elements (1) are arranged in such a way that in the event of exhaustion of the stroke of the coupling (10), failure of the break-away elements (11) and drawing back of the coupling (10) into a coupling pocket (12) the introduction of the load is carried out by way of the deformation elements (1).

14. An undercarriage arrangement according to any one of claims 1 to 13, **characterized in that** a facing (14) is provided in front of the undercarriage (4), wherein the facing (14) has only one opening (15) for the coupling (10), and profiled plates (13) are arranged on the outside of the facing (14) in the region of the plates (16).

15. A method of absorbing the kinetic energy in the event of collisions on an undercarriage arrangement for rail vehicles, **characterized in that** after exhaustion of the stroke of a coupling (10), failure of break-away elements (11) and drawing back of the coupling (10) into a coupling pocket (12) the introduction of the load is carried out by way of two deformation elements (1) comprising a self-contained deformable covering (2) able to bear a load and filled with an energy-absorbing material as a core (3) acting in a defined direction of impact.

## Revendications

1. Ensemble d'avant-corps de châssis pour des véhicules sur rails pour l'absorption de l'énergie cinétique en cas de collision, deux éléments de déformation (1) principalement pour absorber du travail étant disposés latéralement sur un avant-corps de châssis principalement apte à supporter une charge et étant reliés à l'avant-corps de châssis (4), **caractérisé en ce que** les deux éléments de déformation se composent d'une enveloppe fermée sur elle-même, déformable, apte à supporter une charge et remplie, en guise de noyau (3), d'un matériau absorbant l'énergie agissant dans le sens du choc défini.

2. Ensemble d'avant-corps de châssis selon la revendication 1, l'enveloppe se composant de métal.

3. Ensemble d'avant-corps de châssis selon la revendication 1 ou 2, le côté avant de l'enveloppe étant fermé par une plaque (16).

4. Ensemble d'avant-corps de châssis selon la revendication 3, le noyau (3) étant constitué de tubes longitudinaux reliés entre eux.

5. Ensemble d'avant-corps de châssis selon la revendication 2, l'enveloppe métallique (2) en forme de caisson se composant de tôles repliées en U assemblées par un ruban de tôle (7).

6. Ensemble d'avant-corps de châssis selon l'une quelconque des revendications 1 à 5, l'enveloppe (2) présentant des déclencheurs (6) dans la zone avant.

7. Ensemble d'avant-corps de châssis selon la revendication 6, l'enveloppe (2) étant pourvue de nervures (8).

8. Ensemble d'avant-corps de châssis selon la revendication 7, les nervures (8) étant soudées transversalement au sens des charges.

9. Ensemble d'avant-corps de châssis selon l'une quelconque des revendications 3 à 7, le noyau (3) se composant au moins d'un bloc.

10. Ensemble d'avant-corps de châssis selon la revendication 9, le noyau (3) se composant de plusieurs blocs séparés par des couches intermédiaires (9) comme des plaques de compression actives.

11. Ensemble d'avant-corps de châssis selon la revendication 8, la hauteur des blocs individuels correspondant à peu près à la longueur d'onde du pliage et les couches intermédiaires (9) se composant de tissu stratifié dans la zone du choc des blocs.

12. Ensemble d'avant-corps de châssis selon l'une quelconque des revendications 1 à 11, **caractérisé en ce qu'**un dispositif d'attelage (10) est fixé par des éléments arrachable (11) sur l'avant-corps de châssis (4).

13. Ensemble d'avant-corps de châssis selon la revendication 12, **caractérisé en ce que** les éléments de déformation (1) sont disposés de sorte qu'en cas de diminution de la course du dispositif d'attelage (10), de défaillance des éléments arrachable (11) et de retrait du dispositif d'attelage (10) dans un puits d'attelage (12), l'introduction de charges soit effectuée par les éléments de déformation (1).

14. Ensemble d'avant-corps de châssis selon l'une quelconque des revendications 1 à 13, **caractérisé en ce qu'**un revêtement (14) est installé en amont de l'avant-corps de châssis (4), le revêtement (14) ne présentant qu'une ouverture (15) pour le dispositif d'attelage (10) et des plaques profilées (13) étant disposées à l'extérieur sur le revêtement (14) dans la zone des plaques (16).

15. Procédé de réception de l'énergie cinétique en cas de collisions sur un ensemble d'avant-corps de châssis pour des véhicules sur rails, **caractérisé en ce qu'**en cas de diminution de la course d'un dispositif d'attelage (10), de défaillance des éléments de démontage (11) et de retrait du dispositif d'attelage (10) dans un puits d'attelage (12), l'introduction de charges est effectuée par deux éléments de déformation (1) se composant d'une enveloppe (2) fermée en soi, déformable, stable, remplie d'un matériau absorbant l'énergie, agissant dans le sens du choc défini, en guise de noyau (3).
